# EUROPÄISCHE PATENTSCHRIFT

(11) **EP 0 279 434 B1**
(45) Veröffentlichungstag und Bekanntmachung des Hinweises auf die Patenterteilung: **11.09.1991**
(21) Anmeldenummer: 88102323.8
(22) Anmeldetag: 18.02.1988
(51) Int. Cl.: D01H 4/08, D01H 7/90

(54) **Verfahren und Vorrichtung zum Verbessern eines in dem Rotor einer Offenend-Spinnvorrichtung erzeugten Garns**
Method and apparatus for improving a yarn produced in the rotor of an open-end spinning machine
Procédé et dispositif pour améliorer un fil fabriqué dans le rotor d'un métier à filer à bout libre

(30) Priorität: 20.02.1987 DE 3705479
(43) Veröffentlichungstag der Anmeldung: 24.08.1988
(73) Patentinhaber: W. SCHLAFHORST AG & CO., D-41061 Mönchengladbach (DE)
(72) Erfinder: Wassenhoven, Heinz-Georg, D-4050 Mönchengladbach 1 (DE)

(56) Entgegenhaltungen:
- EP-A- 0 156 739
- EP-A- 0 167 441
- DE-A- 3 539 383
- DE-A- 3 609 114
- GB-A- 2 017 167
- GB-A- 2 127 442
- GB-A- 2 147 618

## Beschreibung

Verfahren und Vorrichtung zum Verbessern eines in dem Rotor einer Offenend-Spinnvorrichtung erzeugten Garns.

Die Erfindung betrifft ein Verfahren zum Verbessern eines in einem Rotor einer Offenend-Spinnvorrichtung mit echtem Draht erzeugten Garns, wobei das Garn nach einer der in Garnabzugsrichtung der Garnabzugsdüse folgenden Umlenkung an mindestens einer schräg zum Fadenlauf angeordneten Falschdrallkante eine weitere Umlenkung an einer weiteren, schräg zum Fadenlauf angeordneten Falschdrallkante erfährt, die das Garn in eine von der Richtung der vorausgehenden Umlenkung abweichende Richtung umlenkt, das dann durch ein Abzugswalzenpaar abgezogen wird, sowie eine Vorrichtung zur Durchführung des Verfahrens.

Die DE-A1 36 09 114 die jedoch keinen Stand der Technik bildet, zeigt eine Vorrichtung zum Offenend-Spinnen bekannt, bei der nach der Garnabzugsdüse in Garnabzugsrichtung eine Umlenkung angeordnet ist, die wenigstens eine Falschdrallkante aufweist. Nach der der Garnabzugsdüse folgenden Umlenkung ist eine weitere Umlenkung vorhanden, die das Garn in eine von der Richtung der vorausgehenden Umlenkung abweichende Richtung umlenkt. Mit der Falschdrallkante der ersten Umlenkung, die schräg im Abzugsweg des Fadens liegt und in etwa eine Neigung aufweist, die der Drehung des Fadens entspricht, wird erreicht, daß der durch die Abzugsdüse erzeugte Falschdraht nicht ohne weiteres diese Kante überwinden kann. Eine Kante, die senkrecht zum Fadenlauf angeordnet ist, kann vom Falschdraht ungehindert überwunden werden. Eine Falschdrallkante dagegen hat zur Folge, daß zwischen dieser Kante und der Abzugsrille des Rotors eine größere Drehung im Faden vorhanden ist. Dadurch wird die Spinnstabilität erhöht, das heißt die Gefahr eines Fadensbruchs in der Fadensammelrinne herabgesetzt.

Mit Hilfe der weiteren Umlenkung an einer weiteren Falschdrallkante, die das Garn in eine von der Richtung der vorhergehenden Umlenkung abweichende Richtung umlenkt, wird erreicht, daß die Wirkung der wenigstens einen Falschdrallkante erhöht wird. Mit ihr wird nämlich in verstärktem Maße verhindert, daß das Garn sich von der wenigstens einen Falschdrallkante abhebt und die Drehung diese Falschdrallkante "überspringt".

Bei dem sonst guten Spinnergebnis zeichnen sich die aus diesem Garn hergestellten Artikel durch einen etwas harten Griff aus.

Aus der EP-A1 0 156 739 ist ein Verfahren zur Erhöhung der Abzugsgeschwindigkeit des Fadens aus einer Offenend-Rotorspinnvorrichtung bekannt. Der Faden wird aus dem Rotor über Abzugsdüse und Abzugsrohr abgezogen, wobei er zweimal in die gleiche Richtung umgelenkt wird. Diese Umlenkung erfolgt aber nicht über die sogenannten Falschdrallkanten. Der durch die Abzugsdüse erzeugte Falschdraht kann also die Umlenkungen ohne weiteres überwinden. Weiterhin kann auch der durch eine zusätzliche Falschdrahtvorrichtung aufgebrachte, den echten Draht verstärkende Falschdraht die Umlenkungen in dem Abzugsrohr ohne weiteres überwinden. Von einer Veränderung der Garnstruktur ist aus dieser Schrift nichts bekannt.

Aus der DE-A1 35 39 383 ist die Verwendung einer Zyklonströmung zur Erzeugung eines den echten Draht verstärkenden Falschdrahts bekannt.

Aus der GB-A-2 127 442 ist ein Verfahren gemäß dem Oberbegriff des Anspruchs 1 bekannt.

Es wird ein Herumwickeln von Fasern um den Faden bewirkt, wodurch sogenannte Bauchbinden entstehend. Damit wird kein haariges Garn erzeugt.

Der Erfindung liegt die Aufgabe zugrunde, das Spinnergebnis einer Offenend-Spinnvorrichtung zu verbessern und der aus dem gesponnenen Garn hergestellten Ware, insbesondere Wirkware oder Strickware, einen weichen Griff zu verleihen.

Gemäß der Erfindung wird diese Aufgabe durch ein Verfahren gemäß Anspruch 1 gelöst.

Vor dem Angriffspunkt der Zyklonströmung erhält das Garn einen stärkeren Draht, nach dem Angriffspunkt einen schwächeren Draht. Infolge der Zyklonströmung wird in dem zwischen der Zyklonströmung und dem durch das Abzugswalzenpaar gebildeten Klemmpunkt verlaufenden Garnstück ein Fadenballon erzeugt. Durch die Zentrifugalkräfte in dem schwächer gedrehten Garn wird ein Abspreizen äußerer Faserenden vom Faserverband erreicht. Infolge des Abspreizens der äußeren Faserenden zeichnet sich das so hergestellte Garn vorteilhaft durch eine höhere Haarigkeit aus und führt den Fertigartikel zu dem erwünschten weicheren Griff.

Bezüglich der Vorrichtung wird die Aufgabe der Erfindung dadurch gelöst, daß zwischen der letzten Falschdrallkante und dem Abzugswalzenpaar einer aus der DE-A1 36 09 114 bekannten Vorrichtung eine vom Garn durchlaufene Falschdrahtvorrichtung angeordnet ist, daß die Falschdrahtvorrichtung eine Vorrichtung zum Erzeugen einer um die Garnlängsachse drehenden Zyklonströmung besitzt und daß zwischen der Falschdrahtvorrichtung und dem durch das Abzugswalzenpaar gebildeten Klemmpunkt ein dem Garnstück ein die Ausbildung eines faserabspreizenden Fadenballons ermöglichender Abstand von dem Abzugswalzenpaar besteht.

Die äußeren Fadenenden spreizen sich in dem Teil des Faserverbandes, in dem eine schwächere Drehung vorhanden ist, ab und dies ist die Ursache der größeren Haarigkeit, die im Fertigartikel zu einem weicheren Griff führt, was besonders bei Gewirken und Gestricken vorteilhaft ist. Die Garnabzugsgeschwindigkeit kann bei verhältnismäßig geringer Drehung groß sein, so daß die Erfindung auch die Produktivität der Offenend-Spinnvorrichtung steigert, wobei das Spinnergebnis insgesamt besser ist als beim Stand der Technik.

Vorteilhaft weist die Vorrichtung zum Erzeugen der Zyklonströmung ein vom Garn durchlaufenes Rohr auf, in das mindestens ein Druckluft führender Tangentialkanal einmündet. Die Drehrichtung des Zyklons stimmt mit der Drehrichtung des echten Drahtes des Garns überein, so daß der zufuhrseitige Garnabschnitt einen den echten Draht verstärkenden Falschdraht aufweist.

Anhand des in der Zeichnung dargestellten Ausführungsbeispiels wird die Erfindung näher beschrieben und erläutert.

Die Zeichnung zeigt einen Längsschnitt durch eine erfindungsgemäße Vorrichtung.

Die insgesamt mit 1 bezeichnete Offenend-Spinnvorrichtung besitzt einen Rotor 2, in dessen Fasersammelrille 3 auf hier nicht dargestellte Art und Weise Spinnfasern laufend eingebracht werden, während das Rotorinnere in Richtung des Pfeils 4 über den Rotorrand 5 und unter einem den Rotor 2 überdeckenden Deckel 6 hindurch fortlaufend entlüftet wird.

In den Deckel 6 ist zentral eine Garnabzugsdüse 7 eingesetzt, an die unter Zwischenlage eines Garnleittrichters 8 ein zu einer Seite hin, hier nach oben, aus dem Fadenlauf abgebogenes Rohr 9 angeschlossen ist. Das Rohr 9 besitzt drei hintereinanderliegende, schräg zum Fadenlauf angeordnete, den freien Rohrquerschnitt, der im übrigen kreisrund ist, an der den geringsten Krümmungsradius aufweisenden Rohrmantellinie 10 einengende Falschdrallkanten 11, 12, 13. Die Falschdrallkanten 11, 12, 13 werden durch Stifte gebildet, die in schräg zum Fadenlauf liegende, den Rohrmantel durchdringende Bohrungen so eingesetzt sind, daß sie von der den geringsten Krümmungsradius aufweisenden Rohrmantellinie 10 in den freien Querschnitt des Rohrs 9 hineinragen, wie es die Zeichnung insbesondere am Beispiel der Falschdrallkante 11 zeigt.

Bei dieser Konstruktion der Falschdrallkanten ist eine vollständige Kantenrundung gegeben. Bei anderen Ausführungsbeispielen können statt der Stifte mit kreisrundem Querschnitt stegartige Stifte, Dreikantstifte oder dergleichen verwendet werden, um nicht so ausgeprägte Rundungen der Falschdrallkanten zu erhalten.

Das Rohr 9 ist unter Beilage eines Dichtrings 15 in einen zylindrischen Stutzen 16 des Deckels 6 eingepreßt. Am Ende des Rohres 9 befindet sich eine weitere, ebenfalls schräg zum Fadenlauf angeordnete Falschdrallkante 14. Sie lenkt das im Rotor 2 erzeugte Garn 17, das zunächst die Garnabzugsdüse 7 durchläuft, dann aus seiner Laufrichtung durch die Falschdrallkanten 11, 12 und 13 nach oben ausgelenkt wird, jetzt wieder zur entgegengesetzten Seite aus seiner Richtung. Die Falschdrallkante 14 befindet sich am garneingangsseitigen schrägen Ende eines weiteren Rohres 18, das unter einem Winkel zur Rohrachse des Rohres 9 in das Rohr 9 hineinragt.

An das Rohr 18 schließt sich eine pneumatische Falschdrahtvorrichtung 19 an. Das Garn 17 durchläuft die Falschdrahtvorrichtung 19 und danach ein Abzugswalzenpaar 20, 21. Die Abzugswalze 20 ist mittels einer Welle 22 in Richtung des Pfeils 23 antreibbar, während die Abzugswalze 21 mit einer Andruckkraft als eine durch Friktion mitlaufende Anlegewalze gegen die Abzugswalze 20 beziehungsweise das Garn 17 anlegbar ist.

Nach Durchlaufen des Abzugswalzenpaars 20, 21 wird das Garn 17 auf hier nicht dargestellte Art und Weise zu einer Spule aufgewickelt.

Die pneumatische Falschdrahtvorrichtung 19 besteht aus einem Hüllrohr 24, in das ein Ringkanal 25 eingearbeitet ist. Das Hüllrohr 24 ist auf das Rohr 18 aufgepreßt. Es besitzt einen als Vorrichtung zum Erzeugen einer Zyklonströmung Z dienenden rohrartigen Dralleinsatz 26, der in Höhe des Ringkanals 25 vier leicht gegen die Garnlaufrichtung geneigt verlaufende Tangentialkanäle 27 besitzt. Durch eine Verschraubung 28 wird der Dralleinsatz 26 im Hüllrohr 24 festgehalten. Die Verschraubung 28 trägt ein Garnaustrittsrohr 29, das zur Garnauslaßseite hin trichterartig aufgeweitet ist.

In Höhe des Ringkanals 25 besitzt das Hüllrohr 24 eine Gewindebohrung, in die ein Schlauchanschlußstutzen 30 eingeschraubt ist. In dem Schlauchanschlußstutzen endet ein Preßluftschlauch 31, der über ein hier nicht dargestelltes schaltbares Ventil zu einer Druckluftquelle führt. Die Garnabzugsrichtung ist durch einen Pfeil 32 bezeichnet.

Die Falschdrallkanten 11 bis 14 sind so ausgerichtet, daß ihre Richtung mit der an der jeweiligen Kante vorhandenen Richtung des Garndrahtes übereinstimmt.

Auch die Ausrichtung der Tangentialkanäle 27 nimmt Rücksicht auf den Garndraht, so daß die Zyklonströmung Z rechtsdrehend auf das Garn 17 einwirkt bei Rechtsdraht und linksdrehend bei Linksdraht. Dabei erfährt das laufende Garn 17 eine Drahtverstärkung in dem vor der pneumatische Faserspreizvorrichtung 19 liegenden Garnabschnitt 17ʹ und einen Gegendrall in dem zwischen der pneumatischen Falschdrahtvorrichtung 19 und dem Abzugswalzenpaar 20, 21 liegenden Garnabschnitt 17ʺ. Bei laufendem Garn löst sich nach Verlassen der Zyklonströmung Z spätestens an dem durch das Abzugswalzenpaar 20, 21 gegebenen Klemmpunkt der Falschdraht auf und es bleibt der echte Draht, den der Rotor 2 als Garnerzeuger nunmehr dem Garn 17 mit großer Spinnstabilität erteilt, übrig.

## Patentansprüche

1. Verfahren zum Verbessern eines in einem Rotor (20) einer Offenend-Spinnvorrichtung (1) mit echtem Draht erzeugten Garns (17), wobei das Garn (17) eine erste in Garnabzugsrichtung nach der Garnabzugsdüse (7) erfolgende Umlenkung an mindestens einer schräg zum Fadenlauf angeordneten Falschdrallkante (11, 12, 13) erfährt, dadurch gekennzeichnet, daß das Garn eine weitere Umlenkung an einer weiteren, schräg zum Fadenlauf angeordneten Falschdrallkante (14) erfährt, die das Garn in eine von der Richtung der vorausgehenden Umlenkung abweichende Richtung umlenkt, das dann durch ein Abzugswalzenpaar (20) abgezogen wird, und
daß auf das laufende Garn (17), nachdem es an der letzten Falschdrallkante (14) umgelenkt worden ist, vor dem Passieren des Abzugswalzenpaares (20), mittels einer durch eine Falschdrahtvorrichtung (19) hervorgerufene Zyklonströmung (Z), eine in Richtung des echten Drahtes gerichtete Drehbewegung aufgebracht wird und daß zwischen der Falschdrahtvorrichtung (19) und dem Abzugswalzenpaar (20) ein die äußeren Faserenden des Garns radial abspreizender Fadenballon erzeugt wird.

2. Vorrichtung zum Verbessern eines in dem Rotor (20) einer Offenend-Spinnvorrichtung (1) mit echtem Draht erzeugten Garns (17), die eine Garnabzugsdüse (7) und mindestens eine daran anschließende, schräg zum Fadenlauf angeordnete Falschdrallkante (11, 12, 13) zur Umlenkung des Garns (17) in eine Richtung aufweist, dadurch gekennzeichnet, daß danach eine weitere, schräg zum Fadenlauf angeordnete Falschdrallkante (14) zur Umlenkung des Garns (17) in eine von der vorhergehenden Umlenkung abweichende Richtung vorgesehen ist. und daß zwischen der letzten Falschdrallkante (14) und dem Abzugswalzenpaar (20, 21) eine vom Garn (17) durchlaufene Falschdrahtvorrichtung (19) angeordnet ist, daß die Falschdrahtvorrichtung (19) eine Vorrichtung (26) zum Erzeugen einer um die Garnlängsachse drehenden Zyklonströmung (Z) besitzt und daß zwischen der Falschdrahtvorrichtung (19) und dem durch das Abzugswalzenpaar (20, 21) gebildeten Klemmpunkt ein dem Garnstück (17'') die Ausbildung eines faserabspreizenden Fadenballons ermöglichender Abstand von dem Abzugswalzenpaar (20, 21) besteht.

3. Vorrichtung nach Anspruch 2, dadurch gekennzeichnet, daß die Vorrichtung (26) zum Erzeugen der Zyklonströmung (Z) ein vom Garn (17) durchlaufenes Rohr aufweist, in das mindestens ein Druckluft führender Tangentialkanal (27) einmündet und daß die Drehrichtung der Zyklonströmung (Z) mit der Drehrichtung des echten Drahtes des Garns (17) übereinstimmt, so daß der zufuhrseitige Garnabschnitt (17') einen den echten Draht verstärkenden Falschdraht aufweist.

## Claims

1. A method of improving a yarn (17) produced with a genuine twist in a rotor (20) of an open-end spinning apparatus (1), the yarn (17) undergoing at least at a false twist edge (11, 12, 13) disposed obliquely to the thread run, a change in direction which, in the direction of yarn pull-off, is downstream of the yarn pull-off nozzle (7), characterised in that the yarn undergoes a further change in direction at a further false twist edge (14) disposed obliquely to the thread run and which deflects the yarn into a direction diverging from the direction of the previous change in direction, the yarn then being pulled off through a pair (20) of pull-off rollers and in that after the moving yarn (17) has been deflected at the final false twist edge (14) but prior to its passing through the pair of pull-off rollers (20) has imposed upon it by means of a cyclone flow (Z) created by a false twist apparatus (19), a rotary movement directed in the direction of the genuine twist and in that between the false twist apparatus (19) and the pair of pull-off rollers (20) there is a balloon of yarn which spreads the outer fibre ends of the thread radially apart.

2. An apparatus for improving a yarn (17) produced with a genuine twist in the rotor (20) of an open-end spinning apparatus (1) and which comprises a yarn pull-off nozzle (7) and adjacent thereto and disposed obliquely to the thread run, at least one false twist edge (11, 12, 13) for deflecting the yarn (17) into a direction, characterised in that subsequently there is provided a further false twist edge (14) disposed obliquely to the thread run for deflecting the yarn (17) into a direction diverging from the previous deflection, and in that between the final false twist edge (14) and the pair of pull-off rollers (20, 21) there is a false twist apparatus (19) through which the yarn (17) passes, and in that the false twist apparatus (19) has a device (26) for generating a cyclone flow (Z) which rotates about the longitudinal axis of the yarn and in that between the false twist apparatus (19) and the clamping point constituted by the pair of pull-off rollers (20, 21) there is a gap which allows the portion of yarn (17'') to form a balloon of thread which spreads the fibres apart.

3. An apparatus according to Claim 2, characterised in that the device (26) for generating the cyclone flow (Z) has a tube through which the yarn (17) passes and into which at least one compressed air conveying tangential duct (27) discharges and in that the direction of rotation of the cyclone flow (Z) is in accordance with the direction of rotation of the genuine twist of the yarn (17) so that the feed-side portion (17') of yarn has a false twist which intensifies the genuine twist.

## Revendications

1. Procédé pour améliorer un fil (17) fabriqué, avec torsion réelle, dans le rotor (2) d'un métier à filer (1) à fibres libérées, le fil (17) étant soumis à une première déviation dans la direction d'extraction du fil, après la buse (7) d'extraction du fil, sur au moins une arête de fausse torsion (11, 12, 13) disposée à l'oblique par rapport au défilement du fil, caractérisé par le fait que le fil est soumis à une autre déviation, sur une autre arête de fausse torsion (14) qui est disposée à l'oblique par rapport au défilement du fil, et dévie ce fil dans une direction s'écartant de la direction de la déviation précédente, lequel fil est ensuite prélevé par l'intermédiaire d'une paire de cylindres préleveurs (20, 21); par le fait qu'un mouvement de rotation orienté dans la direction de la torsion réelle est imprimé au fil (17) en défilement, après qu'il a été dévié sur la dernière arête de fausse torsion (14) et avant le franchissement de la paire de cylindres préleveurs (20, 21) au moyen d'un courant d'air tourbillonnaire (Z) engendré par un dispositif de fausse torsion (19) ; et par le fait qu'un ballon de fil, déployant radialement les extrémités externes des fibres du fil, est formé entre le dispositif de fausse torsion (19) et la paire de cylindres préleveurs (20, 21).

2. Dispositif pour améliorer un fil (17) fabriqué, avec torsion réelle, dans le rotor (2) d'un métier à filer (1) à fibres libérées, présentant une buse (7) d'extraction du fil et au moins une arête de fausse torsion (11, 12, 13) qui se rattache à ladite buse et est disposée à l'oblique par rapport au défilement du fil, en vue de dévier ce fil (17) dans une direction caractérisé par le fait qu'une autre arête de fausse torsion (14), disposée à l'oblique par rapport au défilement du fil, est prévue dans la continuité afin de dévier le fil (17) dans une direction s'écartant de la déviation précédente ; par le fait qu'un dispositif de fausse torsion (19), parcouru par le fil (17), est interposé entre la dernière arête de fausse torsion (14) et la paire de cylindres préleveurs (20, 21) ; par le fait que le dispositif de fausse torsion (19) possède un dispositif (26) pour engendrer un courant d'air tourbillonnaire (Z) tournant autour de l'axe longitudinal du fil ; et par le fait qu'un intervalle est réservé vis-à-vis de la paire de cylindres préleveurs (20, 21), entre le dispositif de fausse torsion (19) et le point de coincement formé par ladite paire de cylindres préleveurs (20, 21), ledit intervalle permettant au bout de fil (17'') de former un ballon de fil ayant pour effet de déployer les fibres.

3. Dispositif selon la revendication 2, caractérisé par le fait que le dispositif (26) destiné à engendrer le courant d'air tourbillonnaire (Z) comporte un tube qui est parcouru par le fil (17), et dans lequel débouche au moins un canal tangentiel (27) délivrant de l'air comprimé ; et par le fait que le sens de rotation du courant d'air tourbillonnaire (Z) coïncide avec le sens de rotation de la torsion réelle du fil (17), de sorte que le tronçon de fil (17') situé côté arrivée présente une fausse torsion renforçant la torsion réelle.
